# FASCICULE DE BREVET EUROPEEN

(11) **EP 0 633 370 B1**
(45) Date de publication et mention de la délivrance du brevet: **11.10.1995**
(21) Numéro de dépôt: 94490025.7
(22) Date de dépôt: 20.05.1994
(51) Int. Cl.: E04H 3/16

(54) **Profilé cintré à rainures latérales pour structure de couverture découvrable**
Gewölbtes Profil mit seitlichen Rillen für abdeckbare Bedachung
Curved profile with lateral grooves for removable roofing structure

(30) Priorité: 21.05.1993 FR 9306337
(43) Date de publication de la demande: 11.01.1995
(73) Titulaire: Barbier, Daniel, F-59420 Mouvaux (FR)
(72) Inventeur: Barbier, Daniel, F-59420 Mouvaux (FR)
(74) Mandataire: Hénnion, Jean-Claude

(56) Documents cités:
- EP-A- 0 224 290
- FR-A- 2 599 118
- FR-A- 2 627 530
- GB-A- 1 127 011

## Description

La présente invention concerne des structures de couverture découvrable, c'est-à-dire dans lesquelles des panneaux formant la couverture peuvent coulisser les uns par rapport aux autres. Elles concerne plus particulièrement un profilé, adapté pour de telles structures, qui comporte des rainures latérales superposées pour le positionnement des plaques de couverture et leur coulissement. La présente invention s'applique notamment au domaine des piscines à toit ouvrant et des constructions légères de ce type,dont certains éléments de structure sont des arceaux cintrés formant voûtes.

On connaît par le document FR. A. 2.599.118 un profilé spécialement adapté pour la fabrication d'ossature d'abris, notamment pour couverture de piscines ou des serres. Il s'agit d'un profilé tubulaire, avec une âme de raidissement et une paroi périphérique de forme générale arrondie, qui est pourvue de lignes de moindre résistance en sorte de délimiter des bandes découpables qui, une fois retirées,définissent des feuillures pour le passage des plaques de couverture. L'âme de raidissement est un corps creux de section rectangulaire.

On connaît par le document FR.A.2.627.530 un profilé destiné à la constitution d'arceaux pour structure de couverture découvrable. Il s'agit d'un profilé cintré tubulaire constitué d'un corps central porteur,qui porte, de chaque côté et perpendiculairement à son corps central porteur et à l'axe de symétrie vertical du profilé,des ailettes latérales qui sont disposées les unes au dessus des autres et qui délimitent les rainures latérales de coulissement des plaques de couverture.

Le profilé décrit dans ce document FR.A.2.627.530 est d'une réalisation plus simple que celle du document FR.A.2.599.118. Cependant selon le demandeur, il présente plusieurs inconvénients: il n'est pas possible d'assurer facilement l'entretoisement entre deux arceaux adjacents ; dans sa version tubulaire, il y a des risques de vrillage du corps central porteur ; dans sa version profilé en U, il y a de très gros risques de déformations.

Le but que s'est fixé le demandeur est de proposer un profilé du type décrit dans le document FR.A.2.627.530,en ce qu'il comporte un corps central porteur et plusieurs jeux superposés de deux ailettes latérales symétriques l' une de l'autre par rapport au corps central porteur, et formant rainure pour une plaque de couverture, mais qui pallie les inconvénients précités.

Selon l'invention, le corps central porteur est un corps plein dédoublé dans sa partie basse, en forme de fourche, dont les deux jambages sont symétriques par rapport au plan passant par la partie haute dudit corps plein ; de plus le profilé de l'invention comporte :
a) au moins quatre jeux superposés de deux ailettes, deux au niveau de la partie haute et deux au niveau de la partie basse dédoublée du corps central,
b) deux corps creux latéraux d'un seul tenant avec le corps central, chacun étant respectivement formé par les deux ailettes superposées des deux jeux médians et une face de jonction raccordant les extrémités des deux dites ailettes.

On comprend que le profilé dans sa version de base à quatre jeux de deux ailettes ne comporte de part et d'autre du corps central porteur que deux rainures superposées, chaque rainure étant délimitée par une face extérieure d'un corps creux latéral et de l'ailette qui lui fait face.

La résistance au vrillage du profilé lui est donnée par le corps plein. Les corps creux améliorent le raidissement de l'ensemble du profilé. La gorge inférieure du profilé, consistant dans l'évidement entre les deux jambages de la partie basse dédoublée du corps central,permet le placement de panneaux verticaux fermant les extrémités de la structure.

Deux arceaux adjacents réalisés à l'aide du profilé de l'invention, peuvent facilement être fixés et maintenus à distance l'un de l'autre, au moyen d'une entretoise passant à travers les deux corps creux de chacun des arceaux. Avantageusement, la gorge inférieure du profilé sert de logement à une vis de fixation passant à travers la partie haute du corps plein et ladite entretoise ; dans ce cas, le profilé comporte de préférence une pièce de fermeture, permettant d'obturer la gorge inférieure, de manière à rentre invisible cette vis de fixation.

De préférence la partie basse dédoublée du corps plein a sensiblement la même hauteur que la partie haute. Ceci apporte une plus grande fiabilité lors du cintrage.

De préférence la face de jonction de chaque corps creux est parallèle au plan vertical de symétrie du profilé et est sensiblement dans l'alignement des extrémités libres des autres ailettes.

De préférence la section transversale de la gorge entre les deux jambages est de section rectangulaire.

Afin d'augmenter la résistance mécanique du profilé et d'apporter au corps porteur plein un raidissement complémentaire, les corps creux ont de préférence une section transversale intérieure en forme de berceau renversé.

Avantageusement, au moins les deux ailettes formant la face inférieure des corps creux comportent sur toute leur longueur, une rainure susceptible de servir de logement à un joint. Ce joint permet d'atténuer les vibrations des plaques de couverture qui sont montées dans les rainures inférieures formées par les deux jeux d'ailettes superposés de la partie basse du profilé.

De préférence, le bord supérieur du corps central fait saillie par rapport au plan des deux ailettes du jeu supérieur de la partie haute du profilé. Ce bord permet d'obtenir une meilleure étanchéité lorsqu'on réalise l'assemblage de deux profilés superposés. Dans ce cas la gorge transversale entre les deux jambages du profilé supérieur étant munie d'une bavette d'étanchéité, le bord supérieur du corps central du profilé inférieur vient coopérer avec ladite bavette pour assurer une meilleure étanchéité de l'ensemble.

D'autres caractéristiques et avantages du profilé de l'invention ressortiront de la description suivante de deux modes particuliers de réalisation d'un profilé à corps porteur plein en forme de fourche , et à deux corps creux latéraux, donnée en référence aux dessins annexés, sur lesquels :
- La figure 1 est une vue partielle en perspective d'un profilé dont les corps creux ont une section transversale intérieure sensiblement rectangulaire,
- et la figure 2 est une vue partielle en perspective d'un profilé dont les corps creux ont une section transversale intérieure en forme de berceau renversé.

Le profilé de l'invention est destiné à constituer un arceau pour structure de couverture découvrable.

La vue en perspective de la figure 1 montre les différents éléments d'un premier mode particulier de réalisation de ce profilé, qui apparaissent clairement en section transversale.

Selon cette section transversale le profilé 1 possède un corps porteur plein 2, en deux parties : une partie haute et une partie basse, en considération du plan médian BB' perpendiculaire au plan vertical AA' de symétrie du profilé.

Dans la partie haute, le corps plein est une plaque ayant une épaisseur E, placée le long du plan de symétrie AA'.

Au niveau du plan médian BB', la plaque 3 se partage en deux branches 4 et 5 qui s'éloignent du plan AA', puis se continuent verticalement dans la partie basse en deux jambages 6,7 parallèles et symétriques par rapport au plan AA'. Ces deux jambages ont une épaisseur e, sensiblement moitié de E, et délimitent une gorge verticale 8.

Le profilé 1 comporte également quatre jeux superposés 9,10,11,12 de deux ailettes disposées de part et d'autre du corps porteur plein 2, et symétriques l'une de l'autre par rapport au plan AA'. Le jeu 9 constitué des ailettes 9a et 9b et le jeu 10 constitué des ailettes 10a et 10b sont situés au niveau de la plaque 3 en partie haute du corps porteur 2. Le jeu 11 constitué des deux ailettes 11a et 11b et le jeu 12 constitué des deux ailettes 12a et 12b sont situés au niveau des deux jambages 6 et 7 de la partie basse du corps porteur 2.

Les deux ailettes médianes superposées 10a,11a se rejoignent selon une face de jonction 13a qui est, dans l'exemple illustré, parallèle au plan de symétrie AA' et sensiblement dans l'alignement des deux extrémités libres 9'a et 12'a des deux autres ailettes 9a,12a. Les deux ailettes médianes 10a, 11a, la face de jonction correspondante 13a et la partie du corps porteur 2 située entre les deux ailettes médianes 10a, 11a forment un corps latéral creux 14a. Ce corps creux 14a possède une section transversale intérieure de forme sensiblement rectangulaire, hormis la concavité correspondant au décrochement suivant la branche 5 dans le plan médian BB' et le jambage 7.

De façon symétrique par rapport au plan AA', les deux ailettes médianes superposées 10b,11b , la face de jonction correspondante 13b et la partie du corps porteur 2 situées entre les deux ailettes médianes 10b et 11b forment un corps latéral creux 14b.

Dans un exemple précis de réalisation, bien sûr non limitatif, il s'agissait d'un profilé métallique dans un alliage aluminium : l'épaisseur E de la plaque pleine 3 était de 5 mm, celle e des jambages 6,7 de 2,5 mm ; l'écartement d entre les deux jambages 6,7 était de 20 mm ; la hauteur totale H du profilé 1 était de 100 mm, le plan BB' étant juste médian.

Comme cela apparaît clairement sur la figure, on comprend que, du fait du décrochement latéral des branches 4,5 dans le plan BB', les ailettes 9a,9b,10a,10b de la partie haute ont une surface supérieure à celles 11a,11b,12a, 12b de la partie basse.

Dans la constitution d'arceaux pour structures de couverture découvrable, le profilé 1 est préalablement cintré pour lui donner la courbure adéquate, sachant que généralement un arceau est constituée par l'assemblage de deux profilés cintrés formant chacun un demi-arceau. Pour ce faire, on utilise deux fourreaux d'assemblage qui sont placés à l'intérieur des deux corps creux 14a et 14b des deux profilés à assembler, de telle sorte qu'ils sont positionnés à cheval sur les deux profilés.

Il est également possible de réaliser un arceau à l'aide d'un unique profilé de l'invention , cintré de manière à lui donner la courbure adéquate. De plus, les arceaux peuvent être de formes variées, et notamment avoir la forme d'une demi-ellipse, dont le grand axe serait confondu avec l'axe vertical de symétrie de l'arceau. Dans ce cas, on obtient un gain en hauteur comparativement à un arceau ayant la forme d'un demi-cercle.

Les corps creux latéraux 14a et 14b ont plusieurs fonctions : une fonction d'assemblage, comme décrit ci-dessus, de plusieurs profilés pour constituer un arceau unitaire une fonction de fixation au sol, dans laquelle les corps creux sont emmanchés sur une pièce de fixation au sol et fixés à celle-ci par des vis traversant la face de jonction en regard de ladite pièce de fixation du sol. Ils ont aussi un rôle important dans la résistance mécanique du profilé, apportant au corps porteur plein un raidissement complémentaire.

Dans le cas d'une structure à couverture découvrable comportant des arceaux réalisés à l'aide du profilé de l'invention, chaque arceau est fixé et maintenu à distance du ou des deux arceaux qui lui sont adjacents, à l'aide d'une entretoise passant à travers les deux corps creux du profilé. Dans ce cas, la fixation de l'arceau sur l'entretoise peut avantageusement être réalisée à l'aide d'une unique vis de fixation (non représentée) qui passe à travers la partie haute du corps plein 2 et ladite entretoise, et qui est située dans la gorge inférieure 8, correspondant à l'évidemment entre les deux enjambages 6, 7. L'intérieur de la gorge 8, et par la même la vis de fixation est visible de l'intérieur de la structure constituée par les arceaux. Afin de masquer cette vis de fixation , le profilé de l'invention comporte de préférence une pièce de fermeture 18, permettant d'obturer la gorge 8. Cette pièce de fermeture, qui est par exemple enclipsable, permet de donner une finition décorative au profilé.

La gorge 8, peut également servir de logement soit au panneau vertical fermant l'extrémité de structure soit à une bavette d'étanchéité en caoutchouc dans le cas de deux arceaux superposés. Ce dernier cas de figure peut se présenter en particulier lorsque la structure est du type télescopique c'est-à-dire lorsque un premier ensemble composé de deux arceaux supportant des plaques de couverture peut se déplacer par rapport à un second ensemble d'arceaux et de plaques, longitudinalement par rapport à la direction générale de la structure , et venir s'encastrer sous ce second ensemble. La bavette en caoutchouc, maintenue dans la gorge 8 des profilés du second ensemble, descend au niveau du premier ensemble et réalise l'étanchéité. Afin d'améliorer encore cette étanchéité, le bord supérieur 3a de la plaque 3 formant la partie haute du corps central porteur 2 du profilé de l'invention fait saillie par rapport au plan des deux ailettes supérieures 9a et 9b. De la sorte, le bord supérieur du premier ensemble vient coopérer avec la bavette en caoutchouc qui est maintenue dans la gorge 8 des profilés du second ensemble, afin d'améliorer l'étanchéité.

Les extrémités 6 a, 7 a des jambages 6, 7 du profilé 1 sont avantageusement légèrement recourbées vers l'intérieur de la gorge 8, en sorte d'assurer un certain blocage de la bavette en caoutchouc, et éviter que celle-ci ne sorte de la gorge 8 lors des frottements éventuels contre le premier ensemble.

La présence de la gorge 8 présente un avantage important, lors du cintrage du profilé 1 : étant donné qu'elle est située dans la partie basse du profilé, tournée vers le côté intérieur de l'arceau et selon l'axe de symétrie du profilé, il s'avère que le cintrage présente une très grande fiabilité.

Le profilé 1 tel qu'il vient d'être décrit comporte d'une part deux rainures 15a et 15b symétriques l'une de l'autre par rapport à l'axe AA', et délimitées par les deux ailettes supérieures 9a et 9b et les deux ailettes 10a et 10b formant la face supérieure des corps creux 14a et 14b, et d'autre part deux rainures inférieures 16a et 16b également symétriques l'une de l'autre par rapport au plan AA', et délimitées par les deux ailettes inférieures 12a et 12b, et par les deux ailettes 11a et 11b formant la face inférieure des corps creux 14a et 14b. Le profilé 1 peut donc recevoir quatre plaques de couverture, généralement en matière plastique transparente, à raison d'une plaque de couverture par rainure.

Généralement, dans le cas illustré d'un profilé à quatre rainures, les plaques de couverture insérées dans les deux rainures supérieures 15a,15b et celles insérées dans les deux rainures inférieures 16a et 16b sont montées coulissantes.

On a représenté à la figure 2 un profilé 1' permettant d'illustrer un deuxième mode particulier de réalisation du profilé de l'invention. Par souci de clarté, les éléments communs aux deux profilés 1 et 1' des figures 1 et 2 portent les mêmes références.

Ce profilé 1' se différencie essentiellement du profilé 1 en ce que d'une part les corps creux 14a et 14b ont une section transversale intérieure en forme de berceau renversé, et d'autre part en ce que la hauteur de la gorge 8 formée par les deux jambages 6 et 7 est inférieure à la moitié de la hauteur H du profilé. En d'autres termes, le profilé comporte une partie haute et une partie basse, qui sont délimitées par le plan CC' , et qui ne sont pas égales. En outre contrairement au profilé 1, l'épaisseur des jambages 6 et 7 est sensiblement égale à l'épaisseur de la plaque pleine 3.La forme en berceau renversé des corps creux 14a et 14b permet d'accroître la résistance mécanique du profilé.

L'homme du métier pourra, sans pour autant sortir du cadre de l'invention, adapter le profilé de l'invention , en modifiant la section transversale intérieure des corps creux, ou en faisant varier la hauteur des jambages 6 et 7 par rapport à la hauteur totale du profilé.

Le demandeur a remarqué que les plaques qui étaient montées coulissantes à l'intérieur des deux rainures inférieures 16a et 16b du profilé 1 de la figure 1 avaient tendance à entrer facilement en vibrations, en provoquant un bruit parasitaire au niveau du profilé. Afin de pallier cet inconvénient, les ailettes 11a et 11b formant la face inférieure des corps creux 14a et 14b sont pourvues respectivement d'une rainure 17a et 17b faisant toute la longueur du corps creux, et destinées à recevoir un joint. Ce joint a pour fonction d'amortir les éventuelles vibrations des plaques montées dans les rainures inférieures 16a et 16b du profilé 1'. De préférence, afin de ne pas gêner le coulissement des plaques qui sont montées à l'intérieur des deux rainures inférieures 16a et 16b, on utilise un joint feutre. Dans le cas du profilé 1', on utilise avantageusement le supplément de matière dans les angles inférieurs des corps creux 14a et 14b, qui est dû à la forme en berceau renversé de la section transversale intérieure de ces corps creux, pour pratiquer les rainures 17a et 17b.

L'invention n'est pas limitée aux deux modes de réalisation qui ont été décrits à titre d'exemples non exhaustifs. En particulier il est possible de réaliser des profilés à plus de quatre rainures latérales en disposant d'autres ailettes superposées au niveau soit de la partie haute soit de la partie basse du corps porteur plein.

## Revendications

1. Profilé pour structure de couverture découvrable, comportant un corps central porteur et plusieurs jeux superposés de deux ailettes latérales symétriques l'une de l'autre par rapport au corps central porteur, caractérisé en ce que le corps central porteur est un corps plein (2) dédoublé dans sa partie basse, en forme de fourche, dont les deux jambages (6,7) sont symétriques par rapport au plan (AA') passant par la partie haute dudit corps plein et en ce qu'il comporte :
a) au moins quatre jeux de deux ailettes, deux (9,10) au niveau de la partie haute et deux (11,12) au niveau de la partie basse dédoublée du corps central,
b) deux corps creux latéraux (14a,14b) d'un seul tenant avec le corps central, chacun étant respectivement formé par les deux ailettes (10a,11a) superposées des deux jeux médians (10,11) et une face de jonction (13a) raccordant les extrémités des deux dites ailettes.

2. Profilé selon la revendication 1 utilisé comme arceau d'une structure de couverture découvrable, caractérisé en ce qu'il est fixé, à une entretoise traversant les deux corps creux latéraux (14a, 14b) , au moyen d'une vis de fixation qui est située dans la gorge inférieure (8) du profilé, correspondant à l'évidemment entre les deux jambages (6,7), et qui passe à travers la partie haute du corps plein (2), et en ce qu'il comporte en outre une pièce de fermeture (18), permettant d'obturer ladite gorge inférieure (8).

3. Profilé selon la revendication 1 caractérisé en ce que la partie basse dédoublée du corps plein a sensiblement la même hauteur que la partie haute.

4. Profilé selon la revendication 1 caractérisé en ce que la face de jonction (13a,13b) de chaque corps creux (14a,14b) est parallèle au plan vertical de symétrie(AA') du profilé(1) et est sensiblement dans l'alignement des extrémités libres (9' a, 12' a) des autres ailettes (9,12).

5. Profilé selon la revendication 1 caractérisé en ce que la section transversale de la gorge (8) entre les deux jambages(6,7) est de section rectangulaire.

6. Profilé selon la revendication 1 caractérisé en ce que chaque corps creux (14a,14b) a une section transversale intérieure en forme de berceau renversé.

7. Profilé selon la revendication 1 caractérisé en ce que le bord supérieur (3a) du corps central porteur fait saillie par rapport au plan des deux ailettes (9a,9b) du jeu supérieur de la partie haute du profilé.

8. Profilé selon la revendication 1 ou 6 caractérisé en ce qu'au moins les deux ailettes (11a,11b) formant respectivement la face inférieure des corps creux (14a,14b) sont pourvues chacune sur toute la longueur du profilé, d'une rainure (17a,17b) pouvant servir de logement à un joint.

## Claims

1. Profile for an uncoverable roofing structure, including a bearing central body and several superimposed sets of two small lateral flanges which are symmetric with one another with respect to the bearing central body, characterized in that the bearing central body is a solid body (2) divided into two at its bottom part, in the form of a fork, the two legs (6, 7) of which are symmetrical with respect to the plane (AA') passing through the top part of the said solid body and in that it includes:
a) at least four sets of two small flanges, two (9, 10) at the top and two (11, 12) at the bottom, split into two, of the central body,
b) two lateral hollow bodies (14a, 14b) of a single piece with the central body, each one being respectively formed by the two superimposed small flanges (10a, 11a) of the middle two sets (10, 11) and a joining face (13a) connecting the ends of the two said small flanges.

2. Profile according to Claim 1 used as a hoop of an uncoverable roofing structure, characterized in that it is fixed to a brace passing through the two lateral hollow bodies (14a, 14b) by means of a fixing screw which is located in the lower slot (8) of the profile, corresponding to the gap between the two legs (6, 7) and which passes through the top part of the solid body (2), and in that it further includes a closure piece (18) making it possible to close off the said lower slot (8).

3. Profile according to Claim 1, characterized in that the bottom part, split into two, of the solid body has substantially the same height as the top part.

4. Profile according to Claim 1, characterized in that the joining face (13a, 13b) of each hollow body (14a, 14b) is parallel to the vertical plane of symmetry (AA') of the profile (1) and is substantially in alignment with the free ends (9'a, 12'a) of the other small flanges (9, 12).

5. Profile according to Claim 1, characterized in that the transverse section of the slot (8) between the two legs (6, 7) is of rectangular section.

6. Profile according to Claim 1, characterized in that each hollow body (14a, 14b) has an internal transverse section in the shape of an inverted cradle.

7. Profile according to Claim 1, characterized in that the upper edge (3a) of the bearing central body projects relative to the plane of the two small flanges (9a, 9b) of the upper set, out of the top part of the profile.

8. Profile according to Claim 1 or 6, characterized in that at least the two small flanges (11a, 11b) respectively forming the lower face of the hollow bodies (14a, 14b) are each provided over the entire length of the profile, with a groove (17a, 17b) which can be used to house a seal.

## Patentansprüche

1. Profil für abnehmbare Bedachungen, das einen zentralen Tragkörper und mehrere übereinander angeordnete Paare von seitlichen Rippen, die bezogen auf den zentralen Tragkörper symmetrisch zueinander sind, aufweist,
dadurch gekennzeichnet, daß der zentrale Tragkörper ein Vollkörper (2) ist, der in seinem unteren Teil in Form einer Gabel gedoppelt ist, deren beide Schenkel (6, 7) bezogen auf die Ebene (AA'), die durch den oberen Teil des genannten Vollkörpers verläuft, symmetrisch sind, und daß es aufweist:
a) mindestens vier übereinander angeordnete Rippenpaare. zwei (9, 10) davon in Höhe des oberen Teils und zwei (11, 12) in Höhe des gedoppelten unteren Teils des zentralen Körpers,
b) zwei seitliche Hohlkörper (14a, 14b) in einem Stück mit dem zentralen Körper, wobei jeder jeweils von den zwei übereinander angeordneten Rippen (10a bzw. 11a) der beiden mittleren Paare (10, 11) und einer Verbindungsseite (13a), die die Enden der beiden genannten Rippen verbindet, gebildet wird.

2. Profil nach Anspruch 1, das als Bogen für eine abnehmbare Bedachung verwendet wird,
dadurch gekennzeichnet, daß es an einer Querstrebe, die durch die beiden seitlichen Hohlkörper (14a, 14b) verläuft, mittels einer Befestigungsschraube befestigt ist, die in der unteren Auskehlung (8) des Profils sitzt, die der Aussparung zwischen den beiden Schenkeln (6, 7) entspricht und die sich durch den oberen Teil des Vollkörpers (2) erstreckt, und daß es ferner ein Verschlußstück (18) aufweist, mit dem die genannte Auskehlung (8) verschlossen werden kann.

3. Profil nach Anspruch 1,
dadurch gekennzeichnet, daß der gedoppelte untere Teil des Vollkörpers im wesentlichen die gleiche Höhe hat wie der obere Teil.

4. Profil nach Anspruch 1,
dadurch gekennzeichnet, daß die Verbindungsseite (13a, 13b) jedes Hohlkörpers (14a, 14b) parallel zu der senkrechten Symmetrieebene (AA') des Profils (1) verläuft und sich im wesentlichen auf der Fluchtlinie der freien Enden (9' a 12' a) der anderen Rippen (9, 12) befindet.

5. Profil nach Anspruch 1,
dadurch gekennzeichnet, daß der Querschnitt der Auskehlung (8) zwischen den beiden Schenkeln (6, 7) ein rechtwinkeliger Querschnitt ist.

6. Profil nach Anspruch 1,
dadurch gekennzeichnet, daß jeder Hohlkörper (14a, 14b) einen Innenquerschnitt in Form eines umgekehrten Sattels hat.

7. Profil nach Anspruch 1,
dadurch gekennzeichnet, daß die obere Kante (3a) des zentralen Tragkörpers über die Ebene der beiden Rippen (9a, 9b) des oberen Paares des oberen Profilteils hinausragt.

8. Profil nach Anspruch 1 oder 6,
dadurch gekennzeichnet, daß zumindest die Rippen (11a, 11b), die die Unterseite der Hohlkörper (14a bzw. 14b) bilden jeweils über die gesamte Länge des Hohlkörpers mit einer Rille (17a bzw. 17b) versehen sind, die als Aufnahme für eine Dichtung dienen kann.
